# EUROPÄISCHE PATENTSCHRIFT

(11) **EP 0 348 605 B1**
(45) Veröffentlichungstag und Bekanntmachung des Hinweises auf die Patenterteilung: **13.05.1992**
(21) Anmeldenummer: 89105694.7
(22) Anmeldetag: 31.03.1989
(51) Int. Cl.: A47C 20/04

(54) **Vorrichtung zum Verschwenken eines Bettrahmenteiles**
Device for tilting part of a bed frame
Dispositif pour pivoter une partie d'un sommier

(30) Priorität: 24.06.1988 DE 3821289
(43) Veröffentlichungstag der Anmeldung: 03.01.1990
(73) Patentinhaber: rokado-Metall-Holz-Kunststoff GmbH & Co. KG, 59439 Holzwickede (DE)
(72) Erfinder: Kahl, Robert, D-5757 Wickede / Ruhr (DE); Lantzsch, Hans, D-5860 Iserlohn-Hennen (DE)
(74) Vertreter: Patentanwälte Meinke, Dabringhaus und Partner

(56) Entgegenhaltungen:
- CH-A- 533 970

## Beschreibung

Die Erfindung richtet sich auf eine Vorrichtung zum Verstellen eines verschwenkbaren Möbelteiles, insbesondere Bettrahmenteiles, mit einem ersten, Rasten aufweisenden Beschlagteil und mit einem damit zuzammenwirkenden Rastenhebel an einem zweiten Beschlagteil, wobei das erste und das zweite Beschlagteil drehbar aneinander angelenkt sind, und mit einer Einrichtung zur Rückführung des Rastenhebels aus einer Endposition in die Anfangsposition, wobei wenigstens das erste Beschlagteil aus Kunststoff gefertigt ist.

Eine derartige Vorrichtung is aus CH-A-533 970 bekannt. Weiterhin sind zahlreiche Metallbeschläge bekannt, wie sie beispielsweise in der DE-A-23 30 442, dem DE-U-75 17 510, der DE-A-20 53 304 oder der DE-C-33 46 382 beschrieben sind. Das Grundprinzip der Rastenhebel-Rückführung ist dabei, diesen bei der Rückführbewegung oberhalb der Rastenbahn zurückzuführen. Andere Möglichkeiten sind vorgeschlagen worden, den Rastenhebel seitlich zur Rastenbahn zurückzuführen, wie dies z.B. der DE-A-27 31 229 zu entnehmen ist.

Ein Nachteil der bekannten Lösungen besteht zum einen darin, daß sie, obgleich aus zum Teil sehr einfachen Blechteilen gefertigt, immer noch vergleichsweise teuer sind und zum anderen beim Gebrauch als Metallteile Geräusche entwickeln, die störend sein können.

Aufgabe der Erfindung ist die Schaffung einer Lösung, mit der zum einen die Herstellungskosten gesenkt und zum anderen eine starke Verminderung der Geräuschentwicklung bei der Benutzung erreicht wird.

Mit einer Vorrichtung der eingangs bezeichneten Art wird diese Aufgabe gemäß der Erfindung dadurch gelöst, daß der Rastenhebel aus Kunststoff gefertigt ist, wobei das erste Beschlagteil querschnittlich im wesentlichen T-förmig ausgebildet ist, mit den Rasten auf der Innenfläche der T-Steges, und wobei der Rastenhebel zum Übergreifen der T-Schaftes des ersten Beschlagteiles und zum Eingriff seiner freien Enden in die Rasten des ersten Beschlagteiles wenigstens bereichsweise querschnittlich U-förmig ausgebildet ist.

Mit der Erfindung ist es möglich, derartige Vorrichtungen vollständig aus Kunststoff zu fertigen, mit den mit dem Werkstoff verbundenen Vorteilen. Zum anderen bieten die gewählten Querschnitttsformen entsprechende Sicherheit. Die Beschlagteile können als Kunststoffspritzteile preisgünstig gefertigt werden, Geräusche bei der Betätigung können praktisch vermieden werden.

In Ausgestaltung sieht die Erfindung vor, daß die freien Enden des Rastenhebels mit auf den T-Schaft hinweisenden Vorsprüngen ausgerüstet sind.

Diese Vorsprünge dienen einmal der Vergrößerung der Auflage des Rastenhebels, zum anderen können sie aber auch, ähnlich wie die Führungszapfen bei einigen der oben genannten Metallbeschläge, zum Leiten und Führen des Rastenhebels bei seiner Anstell- und Rückstellbewegung herangezogen werden.

Um eine möglichst einwandfreie Führung zu ermöglichen, ist nach der Erfindung auch vorgesehen, daß am T-Schaft Leit- und Haltestege für die Vorsprünge an den freien Enden des Rastenhebels vorgesehen sind.

Eine besonders zweckmäßige Ausgestaltung der Erfindung besteht darin, daß der T-Schaft im Bereich der letzten Verstellrasten zum Aufspreizen der U-Schenkel des Rastenhebels sich erweiternd und am Ende des Verstellbereiches sprungartig unter Bildung einer Rückführbahn sich verjüngend ausgebildet ist.

Mit dieser Gestaltung wird erreicht, daß die U-Schenkel des Rastenhebels am Ende ihrer Bewegung auf der Rastenbahn nach außen auseinander gespreizt werden, nach Überfahren des Rücksprunges streben die freien Enden aufgrund des Materialverhaltens des Kunststoffes wieder zusammen und beaufschlagen damit die Rückführbahn, so daß z. B. das Bettkopfteil wieder vollständig abgesenkt werden kann, wobei der Rastenhebel in seine Anfangsposition zurückgleitet.

Zur Erleichterung der einwandfreien Funktion, insbesondere bei der Rückführung, sieht die Erfindung auch vor, daß die Rückführbahn am T-Schaft in einen unteren Bereich des Steges und parallel hierzu ein oberer Leitsteg zur Rückführung des Rastenhebels vorgesehen ist.

Zur Verstärkung der jeweiligen Beschlagteile können diese mit zusätzlichen Verstärkungsrippen ausgerüstet sein, wenn dies nach den Materialeigenschaften der eingesetzten Kunststoffmaterialien notwendig sein sollte.

Die Erfindung ist nachstehend anhand der Zeichnung beispielsweise näher erläutert. Diese zeigt in
Fig. 1 in Seitenansicht das erste Beschlagteil mit Rastenhebel, teilweise geschnitten,
Fig. 2 einen Schnitt gemäß Linie II-II in Fig. 1 sowie in
Fig. 3 einen Teilschnitt gemäß Linie III-III in Fig. 1.

In den Figuren ist die allgemein mit 1 bezeichnete Vorrichtung nur insofern dargestellt, als das erste Beschlagteil, allgemein mit 2 bezeichnet, und der Rastenhebel, allgemein mit 3 bezeichnet, teilweise geschnitten wiedergegeben sind. Das zweite Beschlagteil wird nur von einer doppelpunktierten Linie 4 andeutungsweise wiedergegeben, da es auf dessen spezielle Gestaltung hier nicht näher ankommt.

Der Aufbau des ersten Beschlagteiles 2 ist im wesentlichen der folgende: Es besteht querschnittlich aus einem etwa T-förmigen Kunststoffelement mit einem T-Steg 5 mit einer Mehrzahl von Rastenausnehmungen 6 und einem nach oben weisenden T-Schaft 7, an dem beidseitig ein unterer kürzerer Führungssteg 8 und ein oberer längerer Führungssteg 9 einstückig angeformt sind, wie dies aus der Querschnittszeichnung gemäß Fig. 2 ersichtlich ist. Eine nach außen weisende Verstärkungsrippe 10 ist gestrichelt angedeutet.

Im Bereich der letzten Rastenausnehmungen, mit 6a bezeichnet, erweitert sich im Querschnitt der Schaft 7, was in Fig. 3 im Schnitt dargestellt ist und in Fig. 1 durch senkrechte Linien angedeutet wurde.

Der mit 3 bezeichnete Rastenhebel ist wenigstens bereichsweise U-förmig ausgebildet, so daß sich zwei U-Stege 11 bilden, von denen in Fig. 2 nur einer dargestellt ist, mit nach innen weisenden Vorsprüngen 12 an ihren freien Enden. Diese freien Enden legen sich nacheinander in die Rastenausnehmungen 6 bis sie in den Bereich der letzten Rastenausnehmung 6a gelangen und durch den sich erweiternden, zwischen sich eingeschlossenen T-Schaft des ersten Beschlagteiles auseinander getrieben werden. Nach Überfahren der mit 13 bezeichneten Stufenkante Springen die freien Enden 12 wieder zusammen und beaufschlagen von oben auf diese Art und Weise die gebildete Rückführbahn 14. Wird nun das zweite Beschlagteil 4 nach unten abgesenkt, laufen die Vorsprünge 12 über die Oberfläche des kürzeren Rückführsteges 8, in Fig. 1 nach links, und fallen am Ende der Rückführbewegung in die erste Rastenausnehmung ein, etwa in der Weise, wie dies in Fig. 3 dargestellt ist. Das Nach-Oben-Ausweichen der Vorsprünge 12 wird durch den oberen Führungssteg 9 verhindert.

Natürlich ist das beschriebene Ausführungsbeispiel der Erfindung noch in vielfacher Hinsicht abzuändern, ohne den Grundgedanken zu verlassen. So ist die Erfindung insbesondere nicht auf die querschnittliche Gestaltung der Rasten 6, der Verstärkungsrippen 10, des Rastenhebels u. dgl. beschränkt, hier können auch andere Formen vorgesehen sein u. dgl. mehr.

## Patentansprüche

1. Vorrichtung zum Verstellen eines verschwenkbaren Möbelteiles, insbesondere Bettrahmenteiles, mit einem ersten, Rasten (6) aufweisenden Beschlagteil (2) und mit einem damit zusammenwirkenden Rastenhebel (3) an einem zweiten Beschlagteil (4), wobei das erste und das zweite Beschlagteil (2 bzw. 4) drehbar aneinander angelenkt sind, und mit einer Einrichtung zur Rückführung des Rastenhebels (3) aus einer Endposition in die Anfangsposition, wobei wenigstens das erste Beschlagteil (2) aus Kunststoff gefertigt ist,
dadurch gekennzeichnet,
daß der Rastenhebel (3) aus Kunststoff gefertigt ist, wobei das erste Beschlagteil (2) querschnittlich im wesentlichen T-förmig ausgebildet ist, mit den Rasten (6) auf der Innenfläche des T-Steges (5), und wobei der Rastenhebel (3) zum Übergreifen des T-Schaftes (7) des ersten Beschlagteiles (2) und zum Eingriff seiner freien Enden in die Rasten (6) des ersten Beschlagteiles (2) wenigstens bereichsweise querschnittlich U-förmig ausgebildet ist.

2. Vorrichtung nach Anspruch 1,
dadurch gekennzeichnet,
daß die freien Enden des Rastenhebels (3) mit auf den T-Schaft (7) hinweisenden Vorsprüngen (12) ausgerüstet sind.

3. Vorrichtung nach Anspruch 2,
dadurch gekennzeichnet,
daß am T-Schaft (7) Leit- und Haltestege (8,9) für die Vorsprünge (12) an den freien Enden des Rastenhebels (3) vorgesehen sind.

4. Vorrichtung nach einem der vorangehenden Ansprüche,
dadurch gekennzeichnet,
daß der T-Schaft (7) im Bereich der letzten Verstellrasten (6a) zum Aufspreizen der U-Schenkel des Rastenhebels (2) sich erweiternd und am Ende des Verstellbereiches sprungartig unter Bildung einer Rückführbahn (14) sich verjüngend ausgebildet ist.

5. Vorrichtung nach Anspruch 4,
dadurch gekennzeichnet,
daß die Rückführbahn (14) am T-Schaft (7) in einem unteren Bereich des Steges (8) und parallel hierzu ein oberer Leitsteg (9) zur Rückführung des Rastenhebels (3) vorgesehen ist.

6. Vorrichtung nach einem der vorangehenden Ansprüche,
dadurch gekennzeichnet,
daß das erste Beschlagteil (2) und/oder der erste Hebel (3) und/oder das zweite Beschlagteil (4) mit zusätzlichen Verstärkungsrippen (10) ausgerüstet ist.

## Claims

1. Device for adjusting a pivotable furniture part, in particular part of a bed frame, with a first fitting (2) having notches (6) and with a notch lever (3) cooperating therewith on a second fitting (4), wherein the first and the second fittings (2 respectively 4) are pivotably coupled together, and with a device for returning the notch lever (3) from an end position into the starting position, wherein at least the first fitting (2) is made of plastics material,
characterised in that
the notch lever (3) is made of plastics material, wherein the first fitting (2) is substantially T-shaped in cross-section, with the notches (6) on the inner face of the T-web (5), and wherein the notch lever (3) is U-shaped in cross-section at least in parts in order to lock over the T-shaft (7) of the first fitting (2) and for its free ends to engage in the notches (6) of the first fitting (2).

2. Device according to claim 1,
characterised in that
the free ends of the notch lever (3) are equipped with projections (12) pointing to the T-shaft (7).

3. Device according to claim 2,
characterised in that
guiding and holding webs (8, 9) are provided on the T-shaft (7) for the projections (12) on the free ends of the notch lever (3).

4. Device according to one of the preceding claims,
characterised in that
the T-shaft (7) widens in the region of the last adjusting notch (6a) for spreading of the U-arms of the notch lever (2) and tapers abruptly at the end of the adjusting range, forming a return path (14).

5. Device according to claim 4,
characterised in that
the return path (14) on the T-shaft (7) is provided in a lower region of the web (8) and an upper guide web (9) is provided parallel thereto for returning the notch lever (3).

6. Device according to one of the preceding claims,
characterised in that
the first fitting (2) and/or the first lever (3) and/or the second fitting (4) is equipped with additional reinforcing ribs (10).

## Revendications

1. Dispositif pour déplacer une partie de meuble pouvant pivoter, notamment une partie de sommier, comprenant une première armature (2) comportant des crans (6) et un levier d'arrêt (3) coopérant avec elle et monté sur une seconde armature (4), la première et la seconde armatures (2 ou 4) étant raccordées l'une à l'autre de façon rotative, et comprenant un dispositif pour ramener le levier d'arrêt (3) d'une position d'extrémité vers la position de départ, la première armature (2) au moins étant réalisée en matière plastique, caractérisé en ce que le levier d'arrêt (3) est réalisé en matière plastique, la première armature (2) étant constituée en coupe transversale sensiblement en forme de T, les crans (6) étant prévus sur la surface interne de la barre (5) du T, et le levier d'arrêt (3) étant constitué au moins en partie en section transversale en forme de U pour entourer la tige (7) du T de la première armature (2) et pour introduire ses extrémités libres dans les crans (6) de la première armature (2).

2. Dispositif selon la revendication 1, caractérisé en ce que les extrémités libres du levier d'arrêt (3) sont équipées de saillies (12) tournées vers la tige (7) du T.

3. Dispositif selon la revendication 2, caractérisé en ce que des nervures de guidage et de retenue (8. 9) destinées aux saillies (12) qui sont aux extrémités libres du levier d'arrêt (3) sont constituées sur la tige (7) du T.

4. Dispositif selon l'une quelconque des revendications précédentes, caractérisé en ce que la tige (7) du T dans la région des derniers crans de réglage (6a) a une forme qui va en s'élargissant pour écarter les branches du U du levier d'arrêt (2) et va brusquement en se réduisant à l'extrémité de la zone de réglage en formant une piste de guidage de retour (14).

5. Dispositif selon la revendication 4, caractérisé en ce que la piste de guidage de retour (14) de la tige (7) du T est prévue dans une région inférieure de la nervure (8) et que parallèlement à celle-ci est prévue une nervure de guidage supérieure (9) pour le guidage en retour du levier d'arrêt (3).

6. Dispositif selon l'une quelconque des revendications précédentes, caractérisé en ce que la première armature (2) et/ou le premier levier (3) et/ou la seconde armature (4) sont équipés de nervures de renforcement additionnelles (10).
